# EUROPÄISCHE PATENTSCHRIFT

(11) **EP 0 230 982 B1**
(45) Veröffentlichungstag und Bekanntmachung des Hinweises auf die Patenterteilung: **10.01.1990**
(21) Anmeldenummer: 87100820.7
(22) Anmeldetag: 21.01.1987
(51) Int. Cl.: F28D 21/00

(54) **Zylindrischer, aus Fertigbauteilen gefertigter Wärmetauscher, insbesondere Schornsteinrekuperator**
Cylindrical heat exchanger manufactured from prefabricated components, in particular a chimney recuperator
Echangeur de chaleur cylindrique, fabriqué avec des éléments de construction préfabriqués, en particulier récupérateur sur cheminée

(30) Priorität: 27.01.1986 HU 37186
(43) Veröffentlichungstag der Anmeldung: 05.08.1987
(73) Patentinhaber: Tüzeléstechnikai Kutato és Fejlesztö Vállalat, H-3515 Miskolc-Egyetemváros (HU)
(72) Erfinder: Kühne, Miklos, HU-3530 Miskolc (HU); Tircs, Mucsi Gyorgyi, HU-3525 Miskolc (HU)
(74) Vertreter: Viering, Jentschura & Partner

(56) Entgegenhaltungen:
- EP-A- 0 062 518
- FR-A- 601 276
- FR-A- 940 764
- GB-A- 2 025 599
- US-A- 1 734 962
- US-A- 3 064 947

## Beschreibung

Die Erfindung betrifft einen zylindrischen Wärmetauscher, der aus Fertigbauteilen gefertigt ist, nach dem einleitenden Teil des Patentanspruchs.

Bei einem solchen, aus der FR-A-940 764 bekannten Wärmetauscher werden die Wärmeaustauschtaschen von einem sternförmig gefalteten Einsatzblech gebildet und von dem Wärmeträgermedium axial durchströmt.

Eine ähnliche Lösung ist in der DE-A-3 102 523 beschrieben; bei dieser Lösung sind zum Fördern der Medien aus rechteckig oder wellenlinienförmig gebogenen Blechen beidseitig verschlossene Kanäle mit kleinem Querschnitt ausgestaltet. Aus den derart ausgestalteten Elementen wird z.B. jedes zweite Element auf dem ersten senkrecht orientiert oder mit diesem einen spitzen Winkel einschließend eingebaut, wobei aus den in gleicher Weise orientierten Elementen der Durchflußquerschnitt für das eine bzw. das andere Medium ausgestaltet wird.

Der Nachteil dieser bekannten Anlagen zeigt sich darin, daß die Anpassung der Vorrichtung an die wärmeabgebenden Systeme sowie die Verteilung und Ansammlung der Medien die Gestaltung zahlreicher - an dem Wärmeaustausch nicht teilnehmender - Elemente beanspruchen, wodurch sich der Herstellungsaufwand bedeutend erhöht.

Die in der GB-A-2 048 452 spezifizierte Vorrichtung besteht aus zwei großflächigen z.B. durch Pressen als das Spiegelbild voneinander auf das entsprechende Format ausgestalteten, z.B. durch Schweißen miteinander verbundenen dünnwandigen Blechhälften. Die doppelwandige Konstruktion, die für das eine an dem Wärmeaustausch teilnehmende Medium einen Durchflußquerschnitt zwischen den beiden Blechen aufweist und an dem einen Ende mit einem Eintrittsstutzen und an dem anderen Ende mit einem Austrittsstutzen versehen ist, ist in Form einer Spirale gewunden. Die derart ausgestaltete Konstruktion wird in der Ebene der Spirale an beiden Enden verschlossen, und zwar so, daß an dem einen Ende die Mitte der Spirale freigelassen wird, z.B. für den Eintritt des wärmeabgebenden Mediums, das sich nun verteilend entlang des Mantels strömt und der Linie der Spirale folgt, die Mittelachse der Spirale immer mehr verläßt und aus dem System durch die sich zwischen den Mänteln befindende Öffnung in tangentialer Richtung austritt.

Die für den Wärmeaustausch charakteristischen Eigenschaften der beschriebenen Vorrichtung sind für solche Medien günstig, bei denen das Volumen des wärmeabgebenden bzw. des wärmeaufnehmenden Mediums stark voneinander abweichen; als solche sollen z.B. ein gasphasiges wärmeabgebendes und ein flüssiges wärmeaufnehmendes Medium erwähnt werden.

Aus dem Wesen der Konstruktion ergibt sich, daß die Durchflußquerschnitte an der Seite der Wärmeabgabe bzw. der Wärmeaufnahme wesentlich unterschiedlich sind; in dieser Weise können günstige Wärmeaustauschcharakteristiken jedoch keinesfalls gewährleistet werden, wenn das Volumen der beiden Medien annähernd gleich ist. Die Anwendung der Konstruktion wird auch dadurch beeinträchtigt, daß das Abbiegen der doppelwandigen Konstruktion auf das spiralförmige Format mit Schwierigkeiten verbunden ist; die ausgestaltbare Heizfläche wird durch die Möglichkeiten der Herstellung begrenzt, so daß das Anwendungsgebiet nicht groß ist. Die Lösung kann bloß im Bereich niedrigerer Wärmeleistungen verwendet werden. Es besteht nicht die Möglichkeit, die Konstruktion als Gas-Gas-Wärmetauscher mit entsprechenden Wärmeaustauschparametern einzusetzen. <1*

In der DE-A-2 921 770 ist ein aus zwei spiegelbildlichen Hälften zusammengebautes, im allgemeinen durch Schweißen verbundenes Wärmetauscherelement spezifiziert. Die beiden Hälften bilden eine aus Metall und Kunststoff bestehende lamellare Konstruktion, die ähnlich wie die vorher beschriebene Konstruktion infolge des Verhältnisses zwischen den Durchflußquerschnitten erst dann erfolgreich angewendet werden kann, wenn das Verhältnis der Volumina der an dem Wärmeaustausch teilnehmenden Medien den Anforderungen weitgehend genügt. Zu diesem Zwecke werden Zufuhr und Abfuhr des wärmeabgebenden Mediums besonders ausgestaltet. Die geschilderte Konstruktion kann hauptsächlich als Element kommunaler Heizungsanlagen und nur in einem niedrigen Temperaturbereich eingesetzt werden. Auf diese Tatsache weist übrigens neben der formellen Gestaltung auch der synthetische Überzug der umhüllenden Schale hin.

Aus den aus der DE-B-3 011 011 erkennbaren Elementen können maßbegrenzte, hinsichtlich der Wärmeübergabe günstige Kanäle mit gleichwertigen Durchmessern ausgestaltet werden. Die Kanäle, durch welche die an dem Wärmeaustausch teilnehmenden Medien hindurchströmen, werden durch die Bündelung von eine höchstpräzise Bearbeitung beanspruchenden profilierten Elementen ausgebildet. Der aus den in der Beschreibung spezifizierten Elementen zusammengebaute Wärmetauscher ist ausschließlich zum Wärmeaustausch zwischen solchen Medien geeignet, bei denen der Unterschied zwischen den Temperaturen gering ist; die thermischen Spannungen dürfen keinesfalls zur Deformation der mit höchster Präzision bearbeiteten Elementen führen und auch die sich daraus ergebende Undichtigkeit muß vermieden werden. Die Anlage kann unter den Temperaturverhältnissen des Rauchgases und der Brennluft nicht Verwendung finden. Ein weiterer Nachteil besteht darin, daß das Problem der Zufuhr bzw. der Abfuhr der Medien überhaupt nicht gelöst wird.

Nach der US-A-1 734 962 sind übereinander angeordnete Ein- und Austrittsöffnungen vorgesehen, die seitlich in Wärmeaustauschtaschen münden, welche jeweils aus zwei parallel im Abstand voneinander angeordneten Platten gebildet werden. Die US-A-3 064 947 beschreibt einen zylindrischen Wärmetauscher, bei welchem gebogene Rippenrohre in ringförmige Durchflußräume münden.

Der Erfindung wurde das Ziel gesetzt, bei einem Wärmeaustauscher der bekannten Art durch eine bessere Gestaltung der Ein- und Austrittsöffnungen den Zusammenbau zu begünstigen.

Demnach bezieht sich die Erfindung auf einen aus Fertigbauteilen zusammengebauten zylindrischen Wärmetauscher, insbesondere auf einen in beliebiger Länge zusammenbaubaren Schornsteinrekupator, mit einer Mehrzahl von im Kreis angeordneten Wärmeaustauschtaschen oder Hohlrippen, die, in Axialebene in Umfangsrichtungen des Wärmetauschers im Abstand voneinander angeordnet, mit wenigstens einer Austrittsöffnung und wenigstens einer Eintrittsöffnung verbunden sind und von einem zylindrischen Außenmantel umgeben sind, wobei in dem von den inneren Enden der Wärmeaustauschtaschen bestimmten Totraum der Wärmeübergabe ein strömungsverhinderndes Leitelement angeordnet ist. Die Wärmeaustauschtaschen sind jeweils über einen radialen Eintrittskanal und einen radialen Austrittskanal, die axial übereinander angeordnet sind, mit ringförmigen Durchflußräumen verbunden, die zwischen dem Außenmantel und einem durch gegenseitige Verbindung und durch deren Verbund mit Mantelblechen gebildeten, die Wärmeaustauschtaschen umgebenden inneren Zylindermantel ausgebildet sind und voneinander über ringförmige Trennwände abgetrennt sind, wobei-die Ein- und Austrittsöffnungen radial oder axial in jeweils einen der Durchflußräume münden.

Der erfindungsgemäße Wärmetauscher wird anhand eines vorteilhaften Ausführungsbeispiels mit Hilfe der beiliegenden Zeichnungen näher erläutert.

Es zeigen:
Fig. 1 die Seitenansicht und den Halbschnitt eines parallelgeschalteten Wärmetauschers,
Fig. 2 die Draufsicht der Wärmeaustauschereinheit aus Fig. 1,
Fig. 3 einen in Reihe geschalteten Wärmetauscher, teilweise aufgebrochen, zur Darstellung der Schaltung der Durchflußräume,
Fig. 4 die Verbindung der Eintritts- bzw. Austrittskanäle bei einer zweireihigen parallelen Schaltung,
Fig. 5 einen über einen ringförmigen Austrittskanal und Eintrittskanal verfügenden Wärmetauscher, teilweise aufgebrochen dargestellt, und
Fig. 6 einen über eine untere ringförmige Eintrittsöffnung verfügenden Wärmetauscher, teilweise aufgebrochen dargestellt.

In dem zylindrischen Wärmetauscher sind in einer, zwei oder mehreren Reihen übereinander die Wärmeaustauschtaschen 1 radial im Kreis angeordnet, deren Wände gepreßt sind und die zweckmäßig aus zwei Hälften zusammengeschweißt sind, welche entsprechend Fig. 2 in geringem Abstand voneinander parallel zueinander verlaufen, und die in ihrem Inneren eine entsprechend der gestrichelten Pfeile in Fig. 1 U-förmig in vertikaler Ebene verlaufende Durchströmung gewährleisten. Die Wärmeaustauschtaschen 1 sind entsprechend Fig. 2 in Axialebenen in Umfangsrichtung des Wärmetauschers im Abstand voneinander angeordnet, so daß zwischen ihnen Strömungsräume für das den Wärmetauscher entsprechend Fig. 1 axial durchströmende wärmeabgebende Medium vorhanden sind. Um den Zufluß bzw. den Austritt des Mediums sicherstellen zu können, sind die Wärmeaustauschtaschen 1 jeweils mit einem Eintrittskanal 2 und einem Austrittskanal 3 versehen, die sich radial nach außen trichterförmig erweitern und die über ein gestrecktes Sechskantprofil verfügen, dessen größtes Breitenmaß jenes der Wärmeaustauschtaschen 1 weitgehend übertrifft; die Kanäle sind so ausgebildet, daß das strömende Medium einem möglichst geringen Widerstand ausgesetzt ist.

Bei einem zweireihigen Wärmetauscher sind die Wände der Eintrittskanäle 2 und Austrittskanäle 3 teilweise miteinander verbunden, teilweise schließen sie sich an die Mantelbleche 4 an, wodurch ein umhüllender innerer Zylindermantd 5 entsteht, der auf diese Weise in Richtung der Mittellinie der Wärmetauschereinheit eine zylinderförmige Endfläche bildet.

Selbstverständlich kann die Wärmetauschereinheit auch so ausgestaltet werden, daß die Wärmeaustauschtaschen 1 nur in einer einzigen Reihe angeordnet sind, wodurch der umhüllende Zylindermantel 5 durch den Anschluß der Wände der Eintrittskanäle 2 und der Austrittskanäle 3 an die Mantelbleche 4 ausgestaltet wird.

Der in dieser Weise ausgestaltete «Einsatz» wird mit einem zylindrischen Außenmantel 6 umschlossen, der radial im Abstand von dem inneren Zylindermantel 5 angeordnet ist, wonach zwischen dem inneren Zylindermantel 5 und dem zylindrischen Außenmantel 6 ringscheibenförmige Trennwände 7 angeordnet werden, die in Radialebenen liegen, wodurch ringförmige Durchflußräume 8 entstehen.

Durch die gegenseitige Verbindung der Durchflußräume 8 kann ein parallelgeschalteter Wärmetauscher (Figur 1) oder ein in Reihe geschalteter Wärmetauscher (Figur 3) ausgestaltet werden; mit in mehr als zwei Reihen angeordneten Wärmeaustauschtaschen 1 kann auch eine kombinierte Schaltung ausgestaltet werden. Die zweckdienlichen veränderlichen Schaltungsmöglichkeiten erlauben ein einen weiten Kreis umfassendes Anwendungsgebiet. In Abhängigkeit von der Schaltung der Durchflußräume 8 werden die Eintrittsöffnungen 9 und die Austrittsöffnungen 10 unterschiedlich angeordnet.

Bei der Parallelschaltung nach Fig. 1 sind zwei Eintrittsöffnungen und eine Austrittsöffnung 10 vorhanden, und zwar in mit einem am häufigsten verwendeten Reduktor 11 versehener, geflanschter Ausführung.

Bei der Reihenschaltung nach Fig. 3 sind eine Eintrittsöffnung 9 und eine Austrittsöffnung 10 vorgesehen.

Wie es aus Fig. 2 wohl ersichtlich ist, liegen die radial inneren Enden der Wärmeaustauschtaschen 1 an einem Zylindermantel und begrenzen einen Totraum 12 der Wärmeübergabe. Um einen an der Wärmeausnutzung nicht teilnehmenden Mediumstrom vermeiden zu können, wird in dem Totraum 12 der Wärmeübergabe ein die Strömung 13 verhinderndes, zylindrisch geformtes, oder aus mehreren Stücken zusammengesetztes kreis- oder kegelförmiges etc. Lenkelement angeordnet.

Die Eintrittsöffnungen 9 und die Austrittsöffnungen 10 können auch eine andere Form aufweisen.

In Fig. 5 ist ein Wärmetauscher dargestellt, bei dem die Eintrittsöffnung 9 und die Austrittsöffnung 10 zweckmäßig entlang des ganzen Umfangs des zylindrischen Außenmantels 6 ringförmig ausgestaltet sind, z.B. durch Perforieren des zylie-adrischen Außenmantels 6.

Fig. 6 stellt einen Wärmetauscher dar, bei dem die Austrittsöffnung 10 in der traditionellen Kreisform ausgestaltet ist, während die Eintrittsöffnung 9 an dem «Bodenteil» des Wärmetauschers in Ringform rings desselben ausgebildet ist. Durch den einander folgenden Einbau der Wärmetauscher in den Schornstein erhalten wir einen im Gegenstrom oder Gleichstrom arbeitenden Rekuperator mit entsprechender Wärmeausnutzung; bei aus Blech gefertigten Schornsteinen kann die Konstruktion auch einen Teil des Schornsteinkörpers bilden.

## Patentansprüche

Zylindrischer Wärmetauscher, der aus Fertigbauteilen gefertigt ist, insbesondere in gewählter Länge zusammenbaubarer Schornsteinrekuperator, mit einer Mehrzahl von im Kreis angeordneten Wärmeaustauschtaschen (1), die, in Axialebenen in Umfangsrichtung des Wärmetauschers im Abstand voneinander angeordnet, mit wenigstens einer Eintrittsöffnung (9) und wenigstens einer Austrittsöffnung (10) verbunden sind und von einem zylindrischen Außenmantel (6) umgeben sind, wobei in dem von den radial inneren Enden der Wärmeaustauschtaschen (1) bestimmten Totraum der Wärmeübergabe ein strömungsverhinderndes Leitelement (13) angeordnet ist, dadurch gekennzeichnet, daß die Wärmeaustauschtaschen (1) jeweils über einen radialen Eintrittskanal (2) und einen radialen Austrittskanal (3), die axial übereinander angeordnet sind, mit ringförmigen Durchflußräumen (8) verbunden sind, die zwischen dem Außenmantel (6) und einem durch gegenseitige Verbindung der Wände der Ein- und Austrittskanäle und durch deren Verbund mit Mantelblechen (4) gebildeten, die Wärmeaustauschtaschen (1) umgebenden inneren Zylindermantel (5) ausgebildet sind und voneinander über ringförmige Trennwände (7) abgetrennt sind, wobei die Ein- und Austrittsöffnungen (9, 10) radial oder axial in jeweils einen der Durchflußräume (8) münden.

## Claims

Cylindrical heat exchanger manufactured of prefabricated components, especially chimney recuperator to be assembled to a selected length, comprising a plurality of heat exchange pockets (1) disposed in a circular arrangement, in axial planes, and spaced from each other in the direction of circumference of the exchanger, which heat exchange pockets (1) are connected to at least one inlet opening (9) and at least one outlet opening (10) and are surrounded by a cylindrical exterior envelope (6), a flow-preventing guide member (13) being provided in the thermally inactive space defined by the radially inner ends of the heat exchange pockets (1 characterised in that the heat exchange pockets (1) are connected to annular flow chambers (8) through a respective radial inlet conduct (2)'Snd a respective radial outlet conduct (3) axially arranged one above the other, the annular flow chambers (8) being formed between the exterior envelope (6) and an inner cylindrical envelope (5) surrounding the heat exchange pockets (1) and formed by mutual connection of the walls of the inlet and outlet conducts and by their connection with jacket sheets (4), the annular flow chambers (8) being separated from each other by annular dividing walls (7), and the inlet and outlet conducts (9, 10) leading radialy or axially into a respective annular flow chamber (8).

## Revendications

1. Un échangeur de chaleur cylindrique constitué d'éléments préfabriqués, notamment un récupérateur de cheminée pouvant être assemblé suivant une longueur quelconque comportant une pluralité de poches ou de tuyaux creux et de poches d'échange de chaleur disposés en cercle et disposés, dans le plan axial suivant la direction circulaire de l'échan- geurde chaleur, à un certain intervalle l'une de l'autre et raccordées avec au moins un orifice de sortie et au moins un orifice d'entrée et entouré d'une enveloppe extérieure cylindrique, un élément conducteur empêchant l'écoulement étant chaque fois disposé dans l'espacement d'échange de chaleur définie par les extrémités intérieures des poches d'échange de chaleur. Les poches d'échange de chaleur sont chaque fois disposées au-dessus d'un canal d'entrée et radial et d'un canal de sortie et radial disposés l'un au-dessus de l'autre sont raccordées par des espaces d'écoulement circulaires formées entre la paroi extérieure et une jaquette cylindrique intérieure formée par assemblage réciproque et par leur assemblage avec les tôles de la jaquette entourant les poches de l'echangeur de chaleur et se limitent de l'autre par des cloisons de séparation circulaires, les orifices d'entrée et de sortie débouchant radialement ou axialement dans l'un des espaces d'écoulement.
